# EUROPÄISCHE PATENTANMELDUNG

(11) **EP 4 635 682 A1**
(43) Veröffentlichungstag der Anmeldung: **22.10.2025**
(21) Anmeldenummer: 24171293.4
(22) Anmeldetag: 19.04.2024
(51) Int. Cl.: B25F 5/00, B23Q 11/00, B25F 5/02

(54) **ELEKTROWERKZEUGANORDNUNG MIT VERBINDUNGSSCHNITTSTELLE ZUR LÖSBAREN ANBRINGUNG EINES ZUBEHÖRTEILS**

(71) Anmelder: Hilti Aktiengesellschaft, 9494 Schaan (LI)
(72) Erfinder: Fleck, Joshua, 80469 München (DE); Mayr, Florian, 87600 Kaufbeuren (DE); Ontl, Rainer, 86899 Landsberg (DE); Britz, Rory, 82319 Starnberg (DE)
(74) Vertreter: Hilti Aktiengesellschaft Corporate Intellectual Property

(57) **Zusammenfassung**

Die Erfindung betrifft ein Elektrowerkzeuganordnung mit einer in einem Gehäuse (3) eines Elektrowerkzeugs (1) untergebrachten und über einen Betriebsschalter (2) einschaltbaren elektrischen Antriebseinheit (4) für ein Werkzeug (5) sowie einer Verbindungsschnittstelle (8) zur lösbaren Anbringung eines Zubehörteils (6) am Gehäuse (3), wobei die Verbindungsschnittstelle (8) mit Sperrmitteln zum Verhindern eines Betriebs des Elektrowerkzeugs (1) ohne angebrachtes Zubehörteil (6) ausgestattet ist..

## Beschreibung

Die vorliegende Erfindung betrifft eine Elektrowerkzeuganordnung mit einer in einem Gehäuse eines Elektrowerkzeugs untergebrachten und über einen Betriebsschalter einschaltbaren elektrischen Antriebseinheit für ein Werkzeug sowie einer Verbindungsschnittstelle zur lösbaren Anbringung eines Zubehörteils am Gehäuse des Elektrowerkzeugs.

Das Einsatzgebiet der Erfindung erstreckt sich vornehmlich auf spanabhebende Elektrohandwerkzeuge, wie beispielsweise Bohrmaschinen, Bohrhämmer und dergleichen. Für solche Elektrohandwerkzeuge werden gewöhnlich eine Vielzahl von Zubehörteilen angeboten, welche meist über eine offene Verbindungsschnittstelle an das Elektrowerkzeug mechanisch und/oder elektrisch ankoppelbar sind. Derartige Zubehörteile können beispielsweise Staubsaugeinheiten, Luftblaseinheiten, Messeinrichtungen und dergleichen sein. Ob ein Zubehörteil genutzt wird oder nicht hängt dabei vom Nutzer des Elektrowerkzeugs ab.

Es gibt jedoch Anwendungen, bei denen die Verwendung eines Zubehörteils zwingend erforderlich ist, beispielsweise aus arbeitsschutzrechtlichen Gründen. Nur so können zum Beispiel geltende Vorschriften bezüglich Staubemissionen auf Baustellen eingehalten werden. Die hieraus resultierende zwingende Verwendung von beispielsweise einer Staubsaugeinheit unterliegt dabei oftmals der Nachweispflicht des Nutzers, insbesondere eines verantwortlichen Bauunternehmens oder Bauherrn. Die vorliegende Erfindung widmet sich einer technischen Lösung zur Erfüllung oder zumindest Erleichterung einer solchen Nachweispflicht.

### Stand der Technik

Aus der DE 2010 063 515 A1 geht ein gattungsgemäßes Zubehörteil eines Elektrowerkzeugs hervor, hier in Form einer Staubsaugeinheit eines handgehaltenen Bohrwerkzeugs. Das Zubehörteil weist einen Saugkopf auf, der ein um eine Werkzeugachse drehbares Werkzeug aufnehmen kann. Außerdem ist ein Gebläse vorgesehen, mit einem um eine Gebläseachse drehbaren Gebläserad zum Ansaugen von Luft aus dem Saugkopf, welche mit dem Gehäuse durch einen Ansaugkanal verbunden ist, der in einem ersten Abschnitt entlang der Längsachse des Saugmoduls und in einem zweiten Abschnitt entlang einer quer zur Längsachse stehenden Hochachse des Saugmoduls verläuft. Das Saugmodul lässt sich unterhalb des Elektrohandwerkzeugs über eine korrespondierend an den jeweiligen Gehäusen ausgebildete Verbindungsschnittstelle lösbar befestigen.

Bei dem vorstehend beschriebenen Stand der Technik ließe sich unerlaubterweise das Elektrowerkzeug auch ohne angebrachtes Zubehörteil betreiben, was zu einer erheblichen Schmutzemission führen würde. Um dies zu verhindern, wurden bislang Warnhinweise genutzt oder gesetzliche Aufsichtsverpflichtungen auferlegt.

Es ist die Aufgabe der vorliegenden Erfindung eine Elektrowerkzeuganordnung der gattungsgemäßen Art dahingehend weiter zu verbessern, dass ein unerlaubter Betrieb ohne Zubehörteil in objektiver Weise verhindert wird.

### Offenbarung der Erfindung

Die Aufgabe wird ausgehend von einer Elektrowerkzeuganordnung gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass die Verbindungsschnittstelle mit Sperrmitteln zum Verhindern eines Betriebs des Elektrowerkzeugs ohne angebrachtes Zubehörteil ausgestattet ist.

Die erfindungsgemäß ausgebildeten Sperrmittel können als eine mechanische oder elektronische Lösung ausgebildet sein. In Rahmen einer mechanischen Lösung können die Sperrmittel in das Elektrowerkzeug sowie das Zubehörteil integriert oder diesbezüglich extern angeordnet werden, wie nachfolgend näher beschrieben werden wird.

Mit anderen Worten gestattet es die erfindungsgemäße Lösung somit, die Verwendung eines Zubehörteils an Elektrowerkzeugen zu erzwingen. Hierdurch erfolgt eine Beschränkung eines herkömmlich offenen Systems, zu dem Zubehörteile jederzeit frei hinzugefügt oder entfernt werden können, auf ein geschlossenes System, aus dem zumindest vorübergehend keine Zubehörteile entnommen werden können, damit Betriebsbereitschaft besteht.

Gemäß einer elektronischen Lösung können die Sperrmittel zwischen Elektrowerkzeug und Zubehörteil mit mechanischen oder elektrischen Detektionsmitteln zur Erkennung des Anschlussstatus des Zubehörteils als "verbunden" oder "nicht verbunden" ausgestattet sein, wobei zugeordnete Betriebsunterbrechungsmittel zur Zwangssteuerung nur dann ein Einschalten der Antriebseinheit über den Betriebsschalter des Elektrowerkzeugs zulassen, wenn das Zubehörteil durch Auswertung des Anschlussstatus als "verbunden" erkannt worden ist.

Der Vorteil der elektronischen Lösung resultiert also daraus, dass die Elektrohandwerkzeuganordnung automatisch registriert, ob ein zwingend zu verwendendes Zubehörteil angeschlossen ist und lässt sich nur dann betreiben, wenn dieses mit dem Elektrowerkzeug ordnungsgemäß verbunden ist. Falls das Zubehörteil also nicht mit dem Elektrowerkzeug verbunden ist, startet dieses nicht oder stoppt den Betrieb, sobald das Zubehörteil getrennt wird. Die Realisierung dieser technischen Lösung erfordert einen recht geringen Implementierungsaufwand bei einer herkömmlichen Elektrowerkzeuganordnung und lässt sich auch nachträglich nachrüsten.

Die alternativ mechanische Lösung lässt sich intern oder extern ausbilden. Zum einen ist es im Rahmen einer internen Anordnung möglich, die Sperrmittel mit einer gehäuseseitig integrierten Schlosseinrichtung mit Lösesperrmitteln auszugestalten. Eine integrierte Schlosseinrichtung kann beispielsweise nach Art eines per Schlüssel oder Schraubendreher betätigbaren Einbauschlosses ausgebildet sein, welches vorzugsweise seitens des Zubehörteils implementiert ist und mit einer Gehäuseanformung oder dergleichen seitens des Gehäuses des Elektrowerkzeugs formschlüssig zusammenwirkt.

Daneben ist es als externe Anordnung auch denkbar, die Sperrmittel als eine externe Schlosseinrichtung auszugestalten, die beispielsweise nach Art eines Vorhängeschlosses mit einem Schlüssel als Lösesperrmittel ausgebildet ist. Neben der Ausgestaltung des Lösesperrmittels als Schlüssel kommt hierfür beispielsweise auch eine Plombierung in Betracht, welche zumindest eine Hemmschwelle für ein unbefugtes Entfernen des Zubehörteils bildet. Das Brechen einer Plombe kann dazu führen, dass die Haftung für eine unbefugte Nutzung auf den hierfür verantwortlichen Nutzer übergeht. Daneben ist es auch denkbar, dass Lösesperrmittel auch elektrisch oder elektronisch ausgebildet sind, beispielsweise in Form eines Elektromagneten oder dergleichen.

Im Falle einer integrierten oder externen mechanischen Schlosseinrichtung ist nur autorisiertes Fachpersonal, eine verantwortliche Baufirma oder ein verantwortlicher Bauherr bzw. Eigentümer befugt, die Schlosseinrichtung zu öffnen, um ein gekoppeltes Zubehörteil mit einem passenden Schlüssel vom Elektrowerkzeug zu trennen

Die alternativ elektronischen Betriebsunterbrechungsmittel zur Zwangssteuerung des Betriebs des Elektrowerkzeugs können ebenfalls in unterschiedlicher Weise ausgebildet sein. Zum einen ist es denkbar, die Betriebsunterbrechungsmittel nach Art eines elektrischen Schalters auszugestalten oder als eine mechanische Betätigungssperre für den Betriebsschalter. Ersterenfalls kann beispielsweise ein elektrisch in Reihe mit dem Betriebsschalter verbundener Tastschalter vorgesehen werden, welcher dann schließt, wenn in eingefahrener Tasterposition eine Kopplung des Zubehörteils am Elektrowerkzeug detektiert wird. Hierfür kann beispielsweise ein herkömmlicher Mikrotaster verwendet werden. Im Rahmen einer mechanischen Betätigungssperre ist es möglich, beispielsweise per Sperrmechanismus das Eindrücken des Betriebsschalters des Elektrowerkzeugs zu blockieren, falls ein korrespondierender schnittstellenseitiger Stößel nicht ein gekoppeltes Zubehörteil detektiert.

Neben einem mechanischen Bauteil als Detektionsmittel für die elektrischen oder mechanischen Betriebsunterbrechungsmittel können auch elektrische Detektionsmittel, wie beispielsweise ein elektrisch induktiver Näherungssensor zur Erkennung eines an der Verbindungsstelle montierten Zubehörteils verwendet werden. Dabei kann der induktive Näherungssensor beispielsweise elektrowerkzeugseitig im Bereich der Verbindungsschnittstelle installiert sein und mit einem im oder am Gehäuse des Zubehörteils angeordneten Metallelement zusammenwirken.

Es kann vorgesehen sein, dass die Verbindungsschnittstelle eine mechanische Schiebeschnittstelle oder eine Clipverbindung zwischen dem Gehäuse des Elektrowerkzeugs und einem Gehäuse des Zubehörteils umfasst.

Gemäß einer weiteren die Erfindung verbessernden Maßnahme wird vorgeschlagen, elektrische Betriebsunterbrechungsmittel zu verwenden, welche auch ferngesteuert betätigbar sind, um hierdurch die Zwangssteuerung von höherer Instanz her zu deaktivieren. Hierdurch ist es beispielsweise möglich, eine Betriebsstörung durch Fachpersonal autorisiert beseitigen zu lassen.

### Detailbeschreibung anhand Zeichnung

Weitere die Erfindung verbessernde Maßnahmen werden nachstehend gemeinsam mit der Beschreibung bevorzugter Ausführungsbeispiele der Erfindung anhand der Figuren näher dargestellt. Es zeigt:
Fig. 1 eine schematische Blockschaltbilddarstellung einer Elektrohandwerkzeuganordnung mit angebrachtem Zubehörteil und elektronischen Sperrmitteln,
Fig.2 eine perspektivische Ansicht einer Elektrohandwerkzeuganordnung mit angebrachtem Zubehörteil und integrierten mechanischen Sperrmitteln, und
Fig. 3 eine perspektivische Ansicht einer Elektrohandwerkzeuganordnung mit angebrachtem Zubehörteil und externen mechanischen Sperrmitteln.

Gemäß Fig. 1 umfasst ein hier als Bohrhammer ausgebildetes Elektrowerkzeug 1 eine über einen Betriebsschalter 2 einschaltbare in einem Gehäuse 3 integrierte Antriebseinheit 4 für ein Werkzeug 5, welches hier als Bohrer ausgebildet ist. Ein als Staubsaugeinheit ausgebildetes Zubehörteil 6 ist über ein äußeres Gehäuse 7 mit dem Gehäuse 3 des Elektrowerkzeugs 1 per Verbindungsschnittstelle 8 angekoppelt, welche hier nach Art einer Schiebeschnittstelle ausgebildet ist.

Als Ausführungsbeispiel für elektronische Sperrmittel ist im Bereich der Verbindungsschnittstelle 8 als Betriebsunterbrechungsmittel ein elektrischer Schalter 9 platziert, dessen mechanischer Betätigungstaster als Detektionsmittel ein am Elektrowerkzeug 1 angebrachtes Zubehörteil 6 detektiert, woraufhin der elektrische Schalter 9 in Schließstellung gelangt. Da der elektrische Schalter 9 in Reihe mit dem Betriebsschalter 2 des Elektrowerkzeugs 1 geschaltet ist, bildet dies die Voraussetzung dafür, das Elektrowerkzeug 1 über den Betriebsschalter 2 einzuschalten, um die elektrische Antriebseinheit 4 zu aktivieren. Die Auswertung des Anschlussstatus als "verbunden" erfolgt bei diesem Ausführungsbeispiel also über die Logik der Reihenschaltung zweier elektrischer Schalter.

Wird das Zubehörteil 6 dagegen vom Elektrowerkzeug 1 entfernt, so öffnet sich der elektrische Schalter 9, was ein Einschalten des Elektrowerkzeugs 9 über dem Betriebsschalter 2 im Rahmen der erfindungsgemäßen Zwangssteuerung verhindert.

Nach Fig. 2 ist als Ausführungsbeispiel für integrierte mechanische Sperrmittel das Elektrohandwerkzeug 1 mit angekoppeltem Zubehörteil 6 an der Verbindungsschnittstelle 8 mit einer gehäuseseitig integrierten Schlosseinrichtung 10 ausgestattet. Als Lösesperrmittel, welche nur autorisierten Personen zugänglich sind, kommt hier ein mechanischer Schlüssel zum Einsatz. Im gezeigten geschlossenen Zustand der integrierten Schlosseinrichtung 10 sind - ähnlich wie beim vorstehend beschriebenen Ausführungsbeispiel - integrierte Betriebsunterbrechungsmittel über deren Detektionsmittel geschlossen, was im Rahmen der Zwangssteuerung einen Betrieb des Elektrowerkzeugs 1 nur mit Zubehörteil 6 zulässt. Das Zubehörteil 6 ist bei diesem Ausführungsbeispiel ebenfalls eine Staubsaugeinheit, welche über einen Ansaugkanal 11 und distalem Saugkopf 12 vom Werkzeug 5 erzeugten Staub und Partikel in einen Sammelbehälter 13 abführt.

Die Fig. 3 zeigt als Ausführungsbeispiel für externe mechanische Sperrmittel eine Ausführungsform, wobei hier im Unterschied zum vorstehend beschriebenen Ausführungsbeispiel eine externe Schlosseinrichtung 14 nach Art eines Vorhängeschlosses vorgesehen ist, das mit beidseits gehäuseseitig ausgebildeten - hier nicht weiter dargestellten - ösenartigen Ausnehmungen zusammenwirkt. Auch hier sind die Lösesperrmittel als Schlüssel ausgebildet.

Die Erfindung ist nicht beschränkt auf die vorstehend beschriebenen bevorzugten Ausführungsbeispiele. Es sind vielmehr auch Abwandlungen oder Alternativen hiervon denkbar, welche vom Schutzbereich der nachfolgenden Ansprüche mit umfasst sind. So ist es beispielsweise auch möglich, anstelle oder ergänzend zu einer externen Schlosseinrichtung eine Plombe vorzusehen, welche zwar ein unbefugtes Lösen des Zubehörteils nicht verhindert, jedoch zumindest hemmen kann und für die Zuordnung von Verantwortlichkeiten hilfreich ist. Daneben sei darauf hingewiesen, dass Betriebsunterbrechungsmittel im Rahmen einer elektronischen Lösung auch ferngesteuert betätigbar sein können, beispielsweise per Nahfeldfunk (NFC) oder dergleichen.

### Bezugszeichenliste

- 1: Elektrowerkzeug
- 2: Betriebsschalter
- 3: Gehäuse
- 4: Antriebseinheit
- 5: Werkzeug
- 6: Zubehörteil
- 7: Gehäuse
- 8: Verbindungsschnittstelle
- 9: Schalter
- 10: integrierte Schlosseinrichtung
- 11: Ansaugkanal
- 12: Saugkopf
- 13: Sammelbehälter
- 14: externe Schlosseinrichtung

## Patentansprüche

1. Elektrowerkzeuganordnung mit einer in einem Gehäuse (3) eines Elektrowerkzeugs (1) untergebrachten und über einen Betriebsschalter (2) einschaltbaren elektrischen Antriebseinheit (4) für ein Werkzeug (5) sowie einer Verbindungsschnittstelle (8) zur lösbaren Anbringung mindestens eines Zubehörteils (6) am Gehäuse (3),
**dadurch gekennzeichnet, dass** die Verbindungsschnittstelle (8) mit Sperrmitteln zum Verhindern eines Betriebs des Elektrowerkzeugs (1) ohne angebrachtes Zubehörteil (6) ausgestattet ist.

2. Elektrowerkzeuganordnung nach Anspruch 1,
**dadurch gekennzeichnet, dass** die Sperrmittel mechanische oder elektrische Detektionsmittel zur Erkennung des Anschlussstatus des Zubehörteils (6) als "verbunden" oder "nicht verbunden" umfassen, wobei zugeordnete Betriebsunterbrechungsmittel zur Zwangssteuerung nur dann ein Einschalten der Antriebseinheit (4) über den Betriebsschalter (2) zulassen, wenn das Zubehörteil (6) durch Auswertung des Anschlussstatus als "verbunden" erkannt worden ist.

3. Elektrowerkzeuganordnung nach Anspruch 1 oder 2,
**dadurch gekennzeichnet, dass** die Sperrmittel als eine gehäuseseitig integrierte mechanische Schlosseinrichtung (10) mit Lösesperrmitteln ausgeführt sind.

4. Elektrowerkzeuganordnung nach einem der vorhergehenden Ansprüche,
**dadurch gekennzeichnet, dass** die Sperrmittel als eine externe Schlosseinrichtung (14) mit Lösesperrmitteln ausgeführt sind.

5. Elektrowerkzeuganordnung nach Anspruch 3 oder 4,
**dadurch gekennzeichnet, dass** die Lösesperrmittel als Schlüssel oder Plombe ausgebildet sind.

6. Elektrowerkzeuganordnung nach einem der vorstehenden Ansprüche,
**dadurch gekennzeichnet, dass** die Verbindungsschnittstelle (8) eine mechanische Schiebeschnittstelle zwischen dem Gehäuse (3) des Elektrowerkzeugs (1) und einem Gehäuse (7) des Zubehörteils (6) umfasst.

7. Elektrowerkzeuganordnung nach einem der Ansprüche 2 bis 6,
**dadurch gekennzeichnet, dass** die Betriebsunterbrechungsmittel nach Art eines elektrischen Schalters (9) oder einer mechanischen Betätigungssperre für den Betriebsschalter (2) ausgebildet sind.

8. Elektrowerkzeuganordnung nach Anspruch 7,
**dadurch gekennzeichnet, dass** der elektrische Schalter (9) ferngesteuert betätigbar ist, um die Zwangssteuerung von höherer Instanz her zu deaktivieren.

9. Elektrowerkzeuganordnung nach einem der Ansprüche 2 bis 8,
**dadurch gekennzeichnet, dass** die Detektionsmittel einen mechanischen Betätigungstaster des elektrischen Schalters (9) zur Erkennung eines an der Verbindungsschnittstelle (8) montierten Zubehörteils (6) umfassen.

10. Elektrowerkzeuganordnung nach einem der Ansprüche 2 bis 8,
**dadurch gekennzeichnet, dass** die Detektionsmittel einen elektrisch induktiven Näherungssensor zur Erkennung eines an der Verbindungsschnittstelle montierten Zubehörteils (7) umfassen.

11. Elektrowerkzeuganordnung nach einem der vorstehenden Ansprüche,
**dadurch gekennzeichnet, dass** das Elektrowerkzeug (1) als ein Bohrwerkzeug und das Zubehörteil (6) als eine Staubsaugeinheit ausgebildet ist.
